# DEMANDE DE BREVET EUROPEEN

(11) **EP 1 543 746 A1**
(43) Date de publication de la demande: **22.06.2005**
(21) Numéro de dépôt: 04300905.9
(22) Date de dépôt: 16.12.2004
(51) Int. Cl.: A47B 77/10, A47B 46/00

(54) **Meuble haut pour l'équipement d'une cuisine ou d'une salle de bains**

(30) Priorité: 19.12.2003 FR 0315011
(71) Demandeur: MVM, 88507 Mirecourt Cedex (FR)
(72) Inventeur: DUPUIS, Arnaud, 70320, CORBENAY (FR)
(74) Mandataire: Herrburger, Pierre

(57) **Abrégé**

Meuble haut pour l'équipement d'une cuisine ou d'une salle de bains, destiné à être installé au-dessus d'un plan de travail,
meuble en forme de caisse s'ouvrant vers le devant et ayant de deux parois latérales, un dessous et un dessus, caractérisé en ce que le dessous (14) est remonté au-dessus (H) du bord inférieur (11-1, 12-1) des parois latérales (11, 12) pour former sur les deux parois latérales, des emplacements (21, 22) pour recevoir des supports d'accessoires (3) installés entre les deux parois (11, 12).

## Description

### Domaine de l'invention

La présente invention concerne un meuble haut pour l'équipement d'une cuisine ou d'une salle de bains, destiné à être installé au-dessus d'un plan de travail.

### Etat de la technique

Les meubles notamment de cuisine ou de salle de bains se composent en général d'une partie basse formée d'une caisse avec une porte ou des tiroirs et dont le dessus constitue le plan de travail dans la cuisine ou la salle de bains, pour recevoir des accessoires, boîtes, flacons.

Ces meubles bas sont, en général, surmontés de meubles hauts situés à une certaine distance au-dessus de ce qui constitue le plan de travail.

Les meubles bas peuvent être posés sur le sol et éventuellement fixés en plus au mur ou seulement au mur. Les meubles hauts sont en général fixés au mur. Il existe également des combinaisons de meubles bas et de meubles hauts laissant entre eux un intervalle au-dessus du plan de travail.

Or dans une cuisine, on utilise souvent différents accessoires tels que louches, cuillères en bois, spatules, fouets, couteaux de découpe, rouleau de papier absorbant, film d'aluminium ou transparent, etc... que l'on met dans des supports, des barres ou des rampes ou que l'on accroche à des crochets, eux-mêmes fixés au mur. L'installation au mur se fait avec une barre portée par des bras en porte-à-faux ou des crochets. L'installation de tels moyens peut être délicate suivant l'état du mur à l'endroit prévu. Le support de réception, en général une barre ronde, ou plate, doit être fixé relativement près du mur, en général par des bras portés à chaque extrémité de manière à éviter un couple important qui pourrait s'exercer sur la fixation et la détacher très rapidement surtout si la paroi est une cloison carrelée, par exemple portée par un panneau de plâtre de type BA 13.

De plus, dans l'intervalle entre le dessous du meuble haut et le plan de travail, le mur est souvent carrelé sur une certaine hauteur, voire sur toute cette hauteur. La fixation de crochets ou de potences pour l'accrochage d'accessoires tels que les ustensiles de cuisine peut être délicate à la fois parce qu'il faut percer de manière précise le carrelage avec le risque d'éclatement de celui-ci et à cause de l'aspect désastreux que présentent des trous dans un carrelage si lorsque le support est démonté.

Outre les trous dans le mur qui subsistent si l'on déplace ou supprime l'installation, cette solution connue a également l'inconvénient que les équipements et ustensiles sont très près du mur de sorte que les accessoires abîment à la longue le mur par leur frottement. En outre le type d'accessoire que l'on peut ainsi accrocher à un support fixé au mur ne peut avoir qu'une dimension relativement réduite en épaisseur.

La présentation de cet équipement est peu esthétique du fait du regroupement d'ustensiles qui souvent ne sont pas bien alignés verticalement et certains ustensiles nécessitent des crochets, ce qui ne permet pas de donner l'impression d'un rangement esthétique et ordonné.

Enfin certains équipements tels que les supports de rouleau de papier ou de film sont en général placés directement sur le plan de travail à cause de leur encombrement et ne peuvent pas être fixés à de telles barres.

### But de l'invention

La présente invention a pour but de remédier aux inconvénients de ces solutions connues et se propose de développer un meuble haut permettant de recevoir toutes sortes d'équipements ou accessoires de cuisine, de salle de bains ou autres qui se rangent en général en position accrochée et qui peuvent avoir un certain volume, de manière à créer l'impression d'un rangement ordonné et dont les parties non esthétiques peuvent être cachées, et cela sans nécessiter de faire des trous dans un mur surtout si celui-ci est carrelé.

### Exposé et avantages de l'invention

A cet effet l'invention concerne un meuble haut pour l'équipement d'une cuisine ou d'une salle de bains, caractérisé en ce que le dessous est remonté au-dessus du bord inférieur des parois latérales pour former sur les deux parois latérales, des emplacements pour recevoir des supports d'accessoires installés entre les deux parois.

Ainsi selon l'invention, le meuble haut porte ou peut recevoir les supports d'accessoires suspendus, que l'on accroche aux supports. Ces supports offrent une bonne tenue pour les accessoires vis-à-vis des parois du meuble car les moyens de réception des supports d'accessoires sont portés par les parois latérales si bien que les efforts exercés par les accessoires ou la traction que l'on peut exercer en tirant sur les accessoires pour les enlever ou les accrocher, ne créent pas de couple de basculement sur l'une des parois puisque le support est installé entre les deux parois, contrairement au couple de basculement qui s'exerce sur une barre de rangement fixée au mur.

Comme il n'y a pas à faire de trous pour fixer le support au mur, on évite tout risque d'abîmer le mur notamment si celui-ci est carrelé. La surface du mur reste parfaitement nette et l'esthétique d'ensemble est améliorée car le support d'accessoires est également camouflé à l'intérieur du contour de la caisse du meuble. Les accessoires accrochés dans le meuble sont relevés très au-dessus du plan de travail par rapport à la position de tels accessoires accrochés à une barre fixée au mur. Ainsi les accessoires n'encombrent pas le dessus du plan de travail qui reste totalement disponible comme les autres parties du plan de travail.

Enfin, comme les accessoires sont répartis dans deux dimensions, la largeur et la profondeur, cela offre non seulement une possibilité d'accrochage importante mais aussi l'ensemble accroché reste discret du fait de ce regroupement. Les ustensiles sont parfaitement disponibles et facilement accessibles.

Même si la caisse de meuble est équipée d'une porte et que celle-ci est fermée, le support d'accessoires reste accessible par en dessous et l'accrochage d'un accessoire ou plus généralement l'installation d'un accessoire dans le support ou son enlèvement ne nécessite pas l'ouverture de la porte car ils peuvent se faire à l'aveugle.

Suivant une caractéristique intéressante, au niveau des emplacements, les parois latérales comportent des organes de réception pour recevoir, de manière amovible, le ou les supports d'accessoires.

De façon avantageuse, les organes de réception des supports comportent une plaque munie de broches pour s'engager de force dans des logements de dimensions correspondantes réalisés dans les emplacements réservés des parois latérales.

Le montage du meuble, qu'il soit fait en usine ou livré sous forme de kit, est très simple puisque les logements ou perçages destinés aux broches des organes de réception sont réalisés de manière précise en usine et qu'il suffit d'enclipser les broches des organes de réception. Cette fixation peut être complétée par le collage de la plaque contre la paroi du meuble. Mais dans ce cas, la fixation est définitive.

Le collage est intéressant dans la mesure où le support doit recevoir des accessoires relativement lourds et fréquemment sollicités comme, par exemple, un support de rouleau de papier absorbant ou de film car, pour dévider une longueur de papier absorbant ou de film, il faut tirer sur le support et arracher le morceau de papier ou de film en faisant un geste brusque. La répétition de ces gestes pourrait fatiguer les broches. Dans le cas d'une fixation complétée par collage, ce risque n'existe pas d'autant plus que la plaque de chaque organe de réception a, de préférence, une taille correspond aux dimensions de l'emplacement réservé ce qui permet une bonne fixation par collage avec une répartition des efforts sur une surface importante.

De façon avantageuse, les organes de réception sont des consoles, des godets ou des rails pour y glisser des supports d'accessoires. Il peut également s'agir d'une combinaison de ces différents moyens permettant d'utiliser indifféremment un support d'accessoires en forme de plaque ou de grille ou des tubes placés dans les godets ou une combinaison de grilles et de tubes ou encore une plaque munie d'orifices.

De façon intéressante, les supports d'accessoires sont constitués par des cadres munis de tiges ou de grilles pour recevoir les crochets des accessoires. Ces cadres se glissent facilement dans les rails et peuvent y être bloqués en venant prendre en partie dans les godets intégrés au rail ou en étant fixés par une butée ou une goupille bloquée dans les rails.

Il est également possible de neutraliser cette butée ou de ne pas l'utiliser et de laisser ainsi les supports d'accessoires coulisser dans les rails entre une position de rangement et une position d'utilisation. Dans ce cas, il est intéressant que les supports d'accessoires comportent des patins pour coulisser dans les rails entre la position de rangement et la position d'utilisation. Cette position d'utilisation, en partie sortie du rail, peut être définie par une butée de fin de course.

De façon avantageuse du point de vue de la fabrication et de la diversité d'utilisation, les parois latérales de la caisse comportent des logements réalisés en usine pour recevoir les organes de fixation du dessous de la caisse soit en position basse au niveau du bord inférieur des parois latérales et, dans ce cas, il n'y aura pas de support d'accessoires, soit au-dessus de l'emplacement réservé au support d'accessoires.

De façon avantageuse, le meuble est mis sous forme de kit démonté comprenant les panneaux de la caisse, le fond, la porte et les moyens d'assemblage ainsi que les organes de réception des supports d' »accessoires.

Enfin, l'invention concerne également les supports d'accessoires destinés à un meuble du type défini ci-dessus.

### Dessins

La présente invention sera décrite ci-après de manière plus détaillée à l'aide de modes de réalisation d'un meuble haut selon l'invention représentés schématiquement dans les dessins annexés dans lesquels :
- la figure 1 est une vue en perspective d'un meuble selon l'invention,
- la figure 2 est une coupe horizontale de la caisse du meuble de la figure 1 au niveau de la réservation,
- la figure 3 est une vue de face d'un organe de réception d'un support d'accessoires,
- la figure 4 montre un autre mode de réalisation d'un organe de réception de support d'accessoires.

### Description de modes de réalisation

Selon la figure 1, l'invention concerne un meuble haut 1 destiné à l'équipement d'une cuisine ou d'une salle de bains. Ce meuble en forme de caisse, composé de parois latérales 11, 12, d'un dessus 13 et d'un dessous 14 ainsi que d'un fond 15, peut ou non comporter une porte 16. Ce meuble 1 est destiné à être installé au-dessus d'un plan de travail qui peut être celui d'une cuisine ou ce qui tient lieu de plan de travail dans une salle de bains, au-dessus d'un lavabo.

La caisse s'ouvre ou est accessible par le devant. Le contour de la caisse est représenté en partie basse par un trait en pointillés.

Le dessous de la caisse (paroi inférieure) 14 est remonté d'une certaine hauteur H au-dessus du bord inférieur 11-1, 12-1 des parois latérales 11, 12. On forme ainsi, à l'intérieur du contour de la caisse, une réservation 20 avec, sur les deux parois latérales 11, 12, des emplacements 21, 22 destinés à recevoir des supports d'accessoires 3. Les (ou le) supports d'accessoires 3 sont reçus de manière amovible entre les deux emplacements réservés, par des organes de réception 41, 42 fixés à la partie inférieure des deux parois latérales 11, 12. Les emplacements réservés 21, 22 sont délimités par un contour en traits interrompus sur la figure 1.

Les organes de réception 41, 42 sont constitués par des consoles ou des rails pour un cadre formant le support de réception ou encore des godets pour recevoir des tubes. Les organes de réception sont symétriques par rapport au plan médian de la caisse 1. Si, de plus, chaque organes de réception est symétrique par rapport à son axe médian vertical, les deux organes de réception montés sur les parois 11 et 12 sont identiques, ce qui simplifie leur fabrication et la gestion des stocks.

Selon les modes des réalisation décrits ultérieurement, chaque organe de réception est formé d'une plaque dont le fond comporte des broches destinées à s'engager dans des perçages de dimensions correspondantes réalisées de fabrication dans les parois latérales 11, 12 au niveau des emplacements réservés 21, 22. Cela permet d'engager simplement les broches des organes de réception dans ces orifices ; les organes de réception ne pourront plus se dégager de ces orifices une fois le support d'accessoire tel qu'une ou deux barres ou un cadre, installés entre eux.

La figure 2 montre, en vue de dessus, coupée, la caisse 1 avec ses parois latérales 11, 12 et son fond 15. Au niveau de la réservation, les parois latérales portent les organes de réception 41, 42 pour un ou des supports 3. Les organes 41, 42 sont constitués d'une plaque 41-1, 42-1 dont le dos est muni de broches 41-2, 42-2 destinées à s'engager dans les perçages réalisés de préférence en usine dans des positions précises des parois latérales 11, 12. Les emplacements prédéfinis sont positionnés pour recevoir différents organes de réception de support qui peuvent avoir des plaques de différentes tailles éventuellement combinées pour permettre un assemblage d'organes de réception et, par suite, de supports d'accessoires adaptables à de multiples situations.

Les organes de réception 41, 42 en forme de rail 41-3, 42-3 ou de godets, comme cela sera vu ci-dessous, reçoivent, de manière amovible, le support d'accessoires 3 qui se place dans l'intervalle entre les deux organes de réception fixés aux parois opposées 11, 12 de la caisse 1. Ce montage a l'avantage de maintenir les organes de réception bien en place contre les parois latérales et surtout d'éviter que le support d'accessoires n'exerce sur ces organes de réception un couple tendant à les faire basculer. Au contraire, les seuls efforts exercés sont des efforts sensiblement verticaux quelle que soit la traction que l'on peut exercer sur un accessoire accroché au support pour le décrocher.

Dans cet exemple, le support 3 est constitué par un cadre 31 portant un treillis de tiges 32, 33. Le support peut également être constitué par une grille qui n'occupe qu'une fraction de la surface disponible, le reste étant réservé par exemple à l'installation d'une barre.

Le cadre 31 comporte, de manière générale, des tiges transversales ou longitudinales ou encore un treillis pour l'accrochage d'ustensiles munis, à leur extrémité, d'un crochet comme, par exemple, de louches ou d'un oeillet qui s'accroche dans un crochet en S lui-même accroché au support d'accessoires.

Le support d'accessoires 3 qui s'inscrit ainsi dans le contour de la caisse 1 n'est pas visible de l'extérieur lorsque la caisse est munie d'une porte. En l'absence de porte, le support d'accessoires est caché en grande partie lorsqu'on regarde en biais de dessus par le côté inférieur 14. En vue de côté, les parois latérales 11, 12 cachent parfaitement le support d'accessoires 3.

Les figures 3 et 4 montrent deux réalisations d'organes de réception pour les supports d'accessoires.

La figure 3 montre un organe de réception 140 constitué simplement par un rail horizontal 143 à deux parois 143-1, 143-2 et d'une plaque 141. Le dos de la plaque 141 porte les broches 142 de fixation dans la paroi de la caisse. Cette fixation peut être complétée par un collage. A l'entrée du rail 143, il peut y avoir une butée, une broche ou un taquet pour fermer le rail et immobiliser le support en translation. Inversement, on peut chercher le coulissement (flèche A) du support pour diverses raisons d'utilisation ou de facilité d'accès, et, dans ce cas, la butée, la broche ou le taquet ne seront pas utilisés. Il est également intéressant dans ce cas que le cadre du support comporte des patins pour favoriser son glissement dans le rail 143 entre les deux parois 143-1, 143-2.

Selon les figures 4, l'organe de réception 240 est constitué par un rail 243 délimité par deux parois horizontales 243-1, 243-2 et munies de deux godets 245, près des deux extrémités. Les godets sont en fait intégrés dans la paroi horizontale inférieure 243-1 du rail 243 et, à l'emplacement de chaque godet, la paroi supérieure 243-2 du rail est interrompue par une ouverture 246 ayant sensiblement la largeur d'un godet 245. Cela permet d'introduire directement une barre dans un godet 245, dans le sens de la flèche verticale B sans avoir à glisser cette barre dans le rail 243 jusqu'à l'emplacement du godet 245 entre les deux parois 243-1, 243-2. Cela peut être d'autant plus nécessaire que les parois du rail peuvent être distantes d'un écartement inférieur à la section d'une barre comme cela est généralement le cas.

L'organe de réception 240 est porté par une plaque rectangulaire 241 ayant de préférence les dimensions de l'emplacement réservé de manière à disposer d'une surface de réception importante permettant une bonne transmission des efforts exercés sur chaque organe de réception, par l'intermédiaire des broches aux parois latérales.

Alors qu'à la figure 3 l'organe de réception est destiné à recevoir un support d'accessoires de type cadre ou plaque perforée, l'exemple de la figure 4 est destiné à recevoir des barres, un cadre ou une plaque.

Selon une autre variante non représentée, les organes de réception sont constitués seulement par des godets, portés par une plaque

Les organes de réception et les plaques sont, de préférence, réalisés en matière plastique injectée ou moulée et les supports d'accessoires tels que les barres, les cadres, les plaques à trous ou les supports plus compliqués tels que les supports de rouleaux de papier et de film rétractable ou de film aluminium, sont en général réalisés en métal par exemple en métal chromé ou en acier inox.

Le meuble selon l'invention peut être réalisé et distribué sous la forme d'un kit c'est-à-dire à l'état démonté. Le kit se compose alors de différents constituants de la caisse. Les parois latérales présentent au niveau du fond des emplacements préfabriqués c'est-à-dire des logements situés à des endroits déterminés permettant d'assembler la caisse soit en plaçant le fond au niveau du contour de la caisse (traits interrompus), sont formés de réservations pour recevoir un support d'accessoires, soit en décalant vers le haut le dessous de la caisse pour avoir l'emplacement réservé.

Les organes de réception et les supports d'accessoires selon l'invention peuvent avoir une très grande diversité de formes. En général, il est préférable que les organes de réception soient adaptés à la nature du support d'accessoires utilisé. Ces organes de réception sont alors disponibles comme équipements accessoires au même titre que les supports. Ils peuvent être installés ou remplacer en fonction des besoins ou de l'évolution des besoins.

## Revendications

1. Meuble haut pour l'équipement d'une cuisine ou d'une salle de bains, destiné à être installé au-dessus d'un plan de travail, meuble en forme de caisse s'ouvrant vers le devant et ayant de deux parois latérales, un dessous et un dessus,
**caractérisé en ce que**
le dessous (14) est remonté au-dessus (H) du bord inférieur (11-1, 12-1) des parois latérales (11, 12) pour former sur les deux parois latérales, des emplacements (21, 22) pour recevoir des supports d'accessoires (3) installés entre les deux parois (11, 12).

2. Meuble haut selon la revendication 1,
**caractérisé en ce qu'**
au niveau des emplacements (21, 22), les parois sont munies d'organes de réception (41, 42) pour recevoir de manière amovible le ou les supports d'accessoires (3).

3. Meuble haut selon la revendication 2,
**caractérisé en ce que**
les organes de réception (41, 42) des supports (3) comportent une plaque (41-1, 141, 241) munie de broches (41-2, 42-2, 142, 242) pour s'engager de force dans des logements de dimension correspondante réalisés dans les emplacements réservés (21, 22) des parois latérales (11, 12).

4. Meuble haut selon la revendication 3,
**caractérisé en ce que**
les plaques (41-1, 42-1, 141, 241) des organes de réception (41, 42, 140, 240) ont la taille de l'emplacement réservé.

5. Meuble haut selon la revendication 2,
**caractérisé en ce que**
les organes de réception (41, 42, 140, 240) sont des consoles, des rails (243) pour y glisser les supports d'accessoires (3) ou des godets (245) ou une combinaison de godets et de rails.

6. Meuble haut selon la revendication 1,
**caractérisé en ce que**
les supports d'accessoires (3) sont des cadres (31) munis de tiges (32, 33) ou de grilles pour des crochets d'accessoires.

7. Meuble haut selon les revendications 1 et 5,
**caractérisé en ce que**
les supports d'accessoires (3) comportent des patins pour coulisser dans les rails entre une position de rangement et une position d'utilisation.

8. Meuble haut selon la revendication 1,
**caractérisé en ce que**
les parois latérales (11, 12) comportent des logements pour recevoir les organes de fixation du dessous de la caisse soit en position basse au niveau du bord inférieur des parois latérales soit au-dessus de l'emplacement réservé aux supports d'accessoires.

9. Meuble haut selon la revendication 1,
**caractérisé en ce qu'**
il est mis à l'état de kit, démonté, comprenant les panneaux de la caisse, la porte, les moyens d'assemblage et les organes de réception de support d'accessoires.

10. Support d'accessoires pour un meuble tel que défini dans les revendications 1 à 9,
**caractérisé en ce qu'**
il se compose d'un cadre muni d'un treillis ou de tiges d'accrochages, ce cadre étant destiné à être glissé dans les rails des organes de réception, eux-mêmes fixés aux parois latérales du meuble.
